# FASCICULE DE BREVET EUROPEEN

(11) **EP 1 627 103 B1**
(45) Date de publication et mention de la délivrance du brevet: **23.09.2009**
(21) Numéro de dépôt: 04742801.6
(22) Date de dépôt: 21.05.2004
(51) Int. Cl.: D06F 81/10, D06F 81/08

(54) **TABLE A REPASSER**
BÜGELTISCH
IRONING BOARD

(30) Priorité: 23.05.2003 FR 0306210; 28.11.2003 FR 0313986
(43) Date de publication de la demande: 22.02.2006
(73) Titulaire: Beer, Chagnaud, Anna, F-78300 Poissy (FR); CHAGNAUD, Alexandre, 78300 Poissy (FR); Caumont, Roger, 78300 Poissy (FR)
(72) Inventeur: BEER, CHAGNAUD, Anna, F-78300 Poissy (FR)
(74) Mandataire: Laget, Jean-Loup
(86) Numéro de dépôt international: PCT/FR2004/001260
(87) Numéro de publication internationale: WO 2004/106620

(56) Documents cités:
- EP-A- 1 033 432
- DE-U- 9 207 010
- FR-A- 573 236
- FR-A- 2 695 145
- GB-A- 2 069 627
- NL-C- 1 008 299
- US-A- 2 810 971
- US-A- 4 903 421
- PATENT ABSTRACTS OF JAPAN vol. 1997, no. 06, 30 juin 1997 (1997-06-30) -& JP 09 052000 A (FALCON:KK), 25 février 1997 (1997-02-25)

## Description

La présente invention concerne une table à repasser du type comportant un plateau pouvant être entraîné en rotation autour d'un axe.

Les planches à repasser classiques sont généralement montées sur des pieds pliants et croisés et imposent généralement à l'utilisateur la position debout. Par ailleurs, une planche présente une largeur relativement étroite d'environ 40 cm qui implique que l'utilisateur pose plusieurs fois son fer à repasser pour repositionner une pièce à repasser de plus grandes dimensions.

Par conséquent, ces planches de repassage engendrent une fatigue physique à la fois parce qu'elles imposent la station debout pour repasser mais aussi parce qu'elles engendrent une manipulation du fer à repasser qui doit être posé et soulevé de nombreuses fois. De plus, il n'est pas possible de séparer le plateau du piétement pour pouvoir installer le plateau sur une surface de réception dans un autre lieu comme le jardin.

On connaît par FR-A-2 695 145, une planche à repasser qui, pour limiter la fatigue physique de l'utilisateur propose de pouvoir repasser en position assise. Ainsi, la planche de forme classique, c'est-à-dire rectangulaire avec une extrémité en pointe, est montée pivotante à 360° autour d'un axe et comporte également des moyens d'entraînement en déplacement longitudinal de la planche par rapport aux pieds. De cette manière, l'utilisateur peut s'asseoir et faire différents mouvements dans cette position pour déplacer longitudinalement la planche et la faire tourner.

Cependant, une telle planche présente encore des inconvénients. En particulier, pour faire tourner la planche tout en restant en position assise, il est impératif de faire coulisser longitudinalement la planche avant de la faire tourner du fait de l'encombrement. Une telle planche à repasser reste donc difficilement maniable.
De plus, la planche à repasser décrite présente encore une forme classique qui, lors du repassage, nécessite de repositionner la pièce à repasser plusieurs fois et donc de poser et soulever plusieurs fois le fer à repasser.

De même, on connaît par JP-A-09052000, une table à repasser pourvue d'un plateau circulaire présentant un axe central engagé à rotation dans l'axe vertical d'un socle. Une telle table à repasser présente un inconvénient majeur lié à son encombrement. En effet, une fois l'axe du plateau engagé sur l'axe du socle, on se retrouve en présence d'une table à repasser présentant l'encombrement d'une table de mobilier. Par ailleurs, si on démonte le plateau pour le ranger, il reste le problème d'encombrement lié au socle. De plus, le socle se présente sous la forme d'un anneau tubulaire dont on peut douter de la stabilité lors du repassage ou lors de l'entraînement en rotation de la table.

La présente invention se propose donc de pallier ces inconvénients en proposant une planche à repasser qui permet de repasser une pièce à repasser sans avoir besoin de poser et soulever de nombreuses fois le fer à repasser pour repositionner la pièce et qui permet également de repasser une pièce à repasser en limitant les gestes de l'utilisateur tout en présentant un encombrement relativement faible et des facilités de rangement.

A cet effet, la présente invention a pour objet une table à repasser comportant les caractéristiques de la revendication 1.

De manière avantageuse, une table à repasser selon l'invention permet un repassage aisé puisque la forme essentiellement circulaire et les dimensions de ladite table permettent de recevoir une pièce à repasser telle qu'une serviette, un tee-shirt, un torchon, etc, complètement étendue tandis que la présence du ou des angles sert de référence au positionnement des chemises, de t-shirts etc. On limite donc ainsi les manipulations du fer à repasser, autrefois nécessitées par le déplacement de la pièce à repasser.

De préférence, le plateau est mobile et entraînable en rotation autour de l'axe central de la base fixe logée directement sous le plateau.

Ainsi, le plateau mobile permet d'accéder à toutes parties de cette pièce à repasser étendue sans manipulation autre que l'entraînement en rotation dudit plateau mobile, par rapport à la base fixe. II n'est donc pas nécessaire de poser le fer puis de le reprendre pour repositionner la pièce à repasser comme cela était précédemment le cas.

Une table à repasser selon l'invention peut être directement utilisée en la posant sur une surface de réception telle qu'une table de cuisine, de salon, sur des tréteaux et autres supports similaires tel qu'un piétement classique. Par conséquent, l'encombrement reste limité puisque le rangement s'effectue facilement, le plateau et la base fixe solidaires l'un de l'autre se rangeant ensemble tandis que, par exemple, le piétement classique de table à repasser se plie pour se ranger également.

De préférence, la table à repasser selon l'invention présente un diamètre d'environ 1m offrant ainsi une surface de réception de la pièce à repasser suffisante pour y étendre la plupart des articles vestimentaires et des articles de linge de maison.

De préférence, le plateau mobile est monté libre en rotation autour de l'axe central de la base fixe, l'entraînement en rotation du plateau mobile s'effectuant manuellement par l'utilisateur.

La base peut être réalisée sous forme d'un second plateau sensiblement de dimensions identiques au plateau mobile ou bien présenter toute autre forme appropriée pour constituer cette base fixe. En particulier, la base est conformée à la manière d'un fond et des parois latérales d'un boîtier dont le plateau mobile forme le couvercle.

De préférence, le plateau mobile et/ou la base fixe comportent des moyens favorisant l'entraînement en rotation du plateau mobile par rapport à la base fixe tels que des roulettes, des galets, des bandes de glissement et similaires.

De préférence, on prévoit également des moyens de blocage permettant d'immobiliser le plateau mobile par rapport au plateau fixe par pression du plateau mobile sur la base fixe.

Ainsi le plateau tourne instantanément et rapidement sous l'effet d'un coup de main de l'utilisateur mais s'immobilise dès qu'on commence à repasser et sans appuyer davantage sur le fer à repasser..

Selon un mode de réalisation de l'invention, l'entraînement en rotation du plateau mobile peut être réalisé par des moyens d'entraînement mécaniques tel que pignons et crémaillère, courroie et roue dentée, commandés par des moyens électriques, pneumatiques et autres appropriés.

Ainsi de manière avantageuse, on peut également obtenir grâce à la commande électrique une vitesse variable de rotation du plateau mobile. Ainsi, l'utilisateur lorsqu'il repasse peut également faire tourner le plateau mobile pour obtenir un repassage dynamique, la vitesse de rotation s'ajoutant à la vitesse du mouvement de la personne qui repasse.

La table à repasser selon l'invention peut être réalisée en tout alliage ferreux, non ferreux, en alliage d'aluminium, en inox, en acier, en bois, en matériaux composites ou tous autres matériaux appropriés.

De préférence, un dispositif à vapeur ou à aspiration peut être incorporé sous le plateau mobile de la table, de préférence entre la base fixe et ledit plateau.

Selon une première forme de réalisation de l'invention, le plateau est totalement circulaire et comporte alors en outre une partie sensiblement angulaire en saillie du plateau circulaire correspondant sensiblement à la partie en pointe d'une planche à repasser traditionnelle.

Selon une deuxième forme de réalisation de l'invention, le plateau présente une forme essentiellement circulaire mais comporte en outre au moins un angle supérieur ou égal à 90°.

Selon une variante de réalisation, l'angle du plateau est un angle droit. Cet angle peut être fait d'une pièce avec le plateau ou bien rapporté sur un plateau de forme circulaire.

Cet angle droit permet de repasser les chemises sur le côté droit ou gauche et sur le devant sans trop s'éloigner. II permet également un meilleur positionnement des chemises.

Selon une seconde variante de réalisation, le plateau présente une forme d'ellipsoïde tronqué, c'est-à-dire que le plateau présente une forme essentiellement circulaire pourvue de quatre angles supérieurs à 90°, d'environ 100 à 120°.

Les dimensions du plateau sont alors choisies de manière appropriée de sorte que la largeur de la table qui présente un aspect sensiblement rectangulaire, corresponde sensiblement à une largeur de dos de chemise. Ainsi, on positionne la chemise une fois le devant côté droit, une fois le devant côté gauche et une fois le dos repassé d'un seul coup, alors que pour les tables à repasser traditionnelles, les côtés de devant ainsi que le dos doivent être positionnés respectivement au moins quatre fois.

Une telle table permet avantageusement un repassage assis ou debout, à plateau immobile ou entraînable en rotation, et reçoit les pièces les plus repassées comme les t-shirts, les chemises, les torchons, les serviettes, une nappe ou des draps déjà pliés.

Selon une troisième variante de réalisation, le plateau de la table à repasser selon l'invention comporte deux angles supérieurs à 90°, ledit plateau présentant alors sensiblement deux parties, l'une correspondant à un demi-cercle et l'autre présentant une forme en U dont la base est arrondie.

Cette forme du plateau de la table à repasser est particulièrement avantageuse pour repasser des pièces telles que les chemises. L'angle formé entre la base du U et une aile de celui-ci sert de référence pour positionner une chemise.

On décrira maintenant l'invention plus en détail en référence au dessin dans lequel :
La figure 1 représente une vue de dessus d'un premier mode de réalisation préférée d'une table à repasser selon l'invention ;
La figure 2 représente une vue en perspective latérale d'une table selon la figure 1 ;
La figure 3 représente une vue en coupe d'un détail de la table selon la figure 1 ;
La figure 4 représente une variante de réalisation d'une table à repasser selon la figure 1;
La figure 5 représente une vue de dessus d'un deuxième mode de réalisation de l'invention ;
La figure 6, 6a, 6b, 6c, 6d, 6e et 6f représentent une vue de dessus d'une variante préférée de réalisation du deuxième mode de réalisation de l'invention ;
La figure 6g représente une vue en perspective de côté de la variante de la figure 6;
la figure 7 représente une vue de dessus d'un troisième mode de réalisation de l'invention ; et
la figure 8 représente une vue de dessus selon la figure 7 en utilisation.

Comme on peut le voir à la figure 1, la table à repasser 1 présente un plateau 2 de forme circulaire ainsi qu'une partie 3 ménagée en saillie dudit plateau 2 et présentant la forme de l'extrémité en pointe d'une table à repasser traditionnelle.

Le plateau 2 est monté entraînable en rotation par rapport à l'axe central x d'une base 4 fixe de la table à repasser. Cette base 4 peut être montée sur un piétement classique de table à repasser 5 comme représenté à la figure 2 ou bien encore être formée sous forme d'un socle qui peut être posé directement sur une surface de réception telle qu'une table de cuisine, par exemple. La base 4 se présente sous forme d'un second plateau sensiblement identique au plateau mobile 2.

De préférence, le plateau mobile 2 présente des perforations permettant le passage de la vapeur lorsqu'on utilise un fer à repasser à vapeur.

La partie en pointe 3 peut être montée escamotable sous le plateau de base 2, par exemple coulissante sur des rails 6 comme on peut le voir à la figure 1.

Une variante de cette partie en pointe 3' est représentée dans la table à repasser 1 de la figure 4.

De manière à faciliter l'entraînement en rotation du plateau mobile 2 par rapport à la base ou socle fixe 4, ledit plateau mobile peut comporter des roulettes ou des galets 7 engagés dans une rainure circulaire 8 ménagée dans la base fixe 4.

Dans le mode de réalisation représenté à la figure 5, la table à repasser 10 comporte un plateau 12 de forme essentiellement circulaire qui présente en outre un angle 11. Cet angle 11 est de préférence un angle droit. Cet angle droit permet de repasser les chemises sur le côté droit ou gauche, sur le devant sans trop s'éloigner. II permet également un meilleur positionnement des chemises. Cet angle 11 est réalisé d'une pièce avec le plateau 12.

Dans le mode de réalisation représenté aux figures 6 à 6g, la table à repasser 20 comporte un plateau 22 en forme d'ellipsoïde tronqué avec quatre angles 24 d'environ 100 à 120°, immobile ou entraînable en rotation, par rapport à une base fixe 4.

La forme et les dimensions de ladite table sont alors, de préférence, choisies, pour permettre la réception d'une pièce à repasser telle qu'une serviette, un tee-shirt (fig. 6d), un torchon, etc, complètement étendue tandis que la présence des angles sert de référence au positionnement des chemises (fig. 6a, 6b), de t-shirts etc. On limite donc ainsi les manipulations du fer à repasser, autrefois nécessitées par le déplacement de la pièce à repasser. Cette forme de réalisation est donc très intéressante lorsque la largeur du plateau correspondant sensiblement à la largeur du dos de chemise (fig.6c) ou de t-shirts.

Une jeannette 23 est mise en place sur cette table 20 de différentes façons illustrées par les figures 6e et 6f. Elle présente de préférence une longueur et une largeur permettant l'enfilage d'une manche de chemise en vue de son repassage, d'un haut de jupe ou de pantalon.

Aux figures 7 et 8 est représenté un troisième mode de réalisation d'une table 30 selon l'invention. Le plateau 32 est constitué de deux parties virtuellement séparées par un axe y, l'une correspondant à un demi-cercle 32a et l'autre 32b présentant une forme en U dont la base est arrondie, avec deux angles d'environ 120°.

Cette forme est particulièrement avantageuse pour repasser des chemises comme le montre la figure 8.

Des accessoires tels que le support du fer à repasser, de la jeannette et autres peuvent être fixés soit sur la base fixe 4, par exemple escamotable dessous, soit sur le plateau mobile 2, 12, 22, 32.

## Revendications

1. Table à repasser (1; 10; 20; 30) comportant un plateau (2; 12; 22; 32) pouvant éventuellement être entraîné en rotation autour d'un axe, ledit plateau étant monté sur une base fixe (4), **caractérisée en ce que** la base fixe (4) est logée directement sous ledit plateau (2; 12; 22; 32) de telle sorte que la table à repasser (1; 10; 20; 30) puisse être directement utilisée en la posant sur une surface de réception telle qu'une table de cuisine, de salon, sur des tréteaux, et autres supports similaires tels qu'un piétement classique, ledit plateau présentant une forme essentiellement circulaire présentant en outre au moins une partie sensiblement angulaire (3; 11; 24; 33).

2. Table à repasser selon la revendication 1,
**caractérisée en ce que** le plateau présente un diamètre d'environ 1m.

3. Table à repasser selon l'une des revendications 1 et 2,
**caractérisée en ce que** le plateau est mobile et entraînable en rotation autour d'un axe central de la base fixe.

4. Table à repasser selon la revendication 3,
**caractérisée en ce que** le plateau mobile (2, 12, 22, 32) est monté libre en rotation autour de l'axe central de la base fixe (4), l'entraînement en rotation du plateau mobile (2, 12, 22, 32) s'effectuant manuellement par l'utilisateur.

5. Table à repasser selon l'une des revendications 2 et 3,
**caractérisée en ce que** le plateau mobile (2, 12, 22, 32) et/ou la base fixe (4) comporte des moyens favorisant l'entraînement en rotation du plateau mobile (2) par rapport à la base fixe (4) tels que des roulettes, des bandes de glissement et similaires.

6. Table à repasser selon la revendication 3,
**caractérisée en ce que** l'entraînement en rotation du plateau mobile (2, 12, 22, 32) est réalisable par des moyens d'entraînement mécaniques tel que pignons et crémaillère, courroie et roue dentée, commandés par des moyens électriques, pneumatiques et autres appropriés.

7. Table à repasser selon l'une des revendications 3 à 6,
**caractérisée en ce qu'**elle comporte des moyens de blocage permettant d'immobiliser le plateau mobile (2, 12, 22, 32) par rapport à la base fixe (4), lorsqu'on repasse.

8. Table à repasser selon l'une des revendications 1 à 7,
**caractérisée en ce que** le plateau (2) est circulaire, ledit plateau comportant en outre une partie sensiblement angulaire (3, 3') ménagée en saillie du plateau circulaire (2) correspondant à la partie en pointe d'une planche à repasser traditionnelle.

9. Table à repasser selon la revendication 8,
**caractérisée en ce que** la partie en pointe (3, 3') est montée escamotable sous le plateau (2), telle que coulissante sur des rails (6).

10. Table à repasser selon l'une des revendications 1 à 7,
**caractérisé en ce que** le plateau présente une forme essentiellement circulaire mais comporte en outre au moins un angle supérieur ou égal à 90°.

11. Table à repasser selon la revendication 10,
**caractérisée en ce que** le plateau (12) de forme essentiellement circulaire présente un angle droit (11).

12. Table à repasser selon la revendication 11,
**caractérisée en ce que** l'angle (11) du plateau (12) est réalisé d'une pièce avec le plateau mobile (12) de la table à repasser.

13. Table à repasser selon la revendication 11,
**caractérisée en ce que** l'angle (11) du plateau (12) est une pièce indépendante et rapportée sur le plateau mobile (12) de la table à repasser.

14. Table à repasser selon la revendication 10,
**caractérisée en ce que** le plateau (22) présente une forme d'ellipsoïde tronqué.

15. Table à repasser selon l'une des revendications 1 à 7,
**caractérisé en ce que** le plateau (32) présente sensiblement deux parties, l'une correspondant à un demi-cercle (32a) et l'autre (32b) présentant une forme en U dont la base est arrondie.

16. Table à repasser selon l'une des revendications 1 à 15,
**caractérisée en ce qu'**un dispositif à vapeur ou à aspiration; est incorporé sous le plateau (2, 12, 22, 32) de la table, de préférence entre la base fixe et ledit plateau (2, 12, 22, 32).

## Claims

1. Ironing board (1; 10; 20; 30) comprising a board (2; 12; 22; 32) that can, if desired, be driven in rotation about an axis, said board being mounted on a fixed base (4), **characterised in that** the fixed base (4) is disposed directly beneath said board (2; 12; 22; 32) such that it can be directly used by positioning it on a receiving surface such as a kitchen or dining room table, on trestles and other like supports such as conventional legs, said board having an essentially circular shape having moreover at least one substantially angular portion (3; 11; 24; 33).

2. Ironing board according to claim 1, **characterised in that** the board has a diameter of about 1 m.

3. Ironing board according to any one of claims 1 and 2, **characterised in that** the board is movable and drivable in rotation about a central axis of the fixed base.

4. Ironing board according to claim 3, **characterised in that** the movable board (2, 12, 22, 32) is mounted freely in rotation about the central axis of the fixed base (4), the driving in rotation of the movable board (2, 12, 22, 32) taking place manually by the user.

5. Ironing board according to any one of claims 2 and 3, **characterised in that** the movable board (2, 12, 22, 32) and/or the fixed base (4) comprises means promoting the driving in rotation of the movable board (2) relative to the fixed base (4) such as rollers, sliding strips and the like.

6. Ironing board according to claim 3, **characterised in that** the driving in rotation of the movable board (2, 12, 22, 32) takes place by mechanical drive means such as rack and pinion, belt and toothed wheel, controlled by electrical, pneumatic and other suitable means.

7. Ironing board according to any one of claims 3 to 6, **characterised in that** it comprises blocking means enabling the movable board (2, 12, 22, 32) to be immobilised relative to the fixed base (4), during pressing.

8. Ironing board according to any one of claims 1 to 7, **characterised in that** the board (2) is circular, said board comprising moreover a substantially angular portion (3, 3') projecting from the circular board (2) corresponding to the pointed portion of a conventional ironing board.

9. Ironing board according to claim 8, **characterised in that** the pointed portion (3, 3') is mounted retractably below the board (2), such as slidably on rails (6).

10. Ironing board according to any one of claims 1 to 7, **characterised in that** the board has an essentially circular shape but moreover comprises at least one angle greater than or equal to 90°.

11. Ironing board according to claim 10, **characterised in that** the board (12) of essentially circular shape has a right angle (11).

12. Ironing board according to claim 11, **characterised in that** the angle (11) of the board (12) is of one piece with the movable board (12) of the ironing board.

13. Ironing board according to claim 11, **characterised in that** the angle (11) of the board (12) is separate and connected to the movable board (12) of the ironing board.

14. Ironing board according to claim 10, **characterised in that** the board (22) has the form of a truncated ellipse.

15. Ironing board according to any one of claims 1 to 7, **characterised in that** the board (32) is substantially of two parts, one corresponding to a half-circle (32a) and the other (32b) having the form of a U whose base is rounded.

16. Ironing board according to any one of claims 1 to 15, **characterised in that** a steam or suction device is incorporated below the board (2, 12, 22, 32) of the board, preferably between the base and said board (2, 12, 22, 32).

## Patentansprüche

1. Bügeltisch (1, 10, 20, 30) mit einer Platte (2, 12, 22, 32), die gegebenenfalls um eine Achse drehbar antreibbar ist, wobei die Platte an einem festen Untersatz (4) angebracht ist, **dadurch gekennzeichnet, dass** der feste Untersatz (4) unmittelbar unter der Platte (2, 12, 22, 32) angeordnet ist, so dass der Bügeltisch (1, 10, 20, 30) direkt benutzbar ist, indem dieser auf eine Aufnahmefläche, beispielsweise einen Küchentisch, einen Wohnzimmertisch, Ständer und sonstige ähnliche Unterlagen wie ein herkömmliches Gestell, gelegt wird, wobei die Platte im Wesentlichen kreisrund ausgebildet ist und zusätzlich mindestens einen im Wesentlichen winkligen Abschnitt (3, 11, 24, 33) aufweist.

2. Bügeltisch nach Anspruch 1, **dadurch gekennzeichnet, dass** die Platte einen Durchmesser von etwa 1 m aufweist.

3. Bügeltisch nach einem der Ansprüche 1 und 2, **dadurch gekennzeichnet, dass** die Platte beweglich und um eine Mittelachse des festen Untersatzes drehbar antreibbar ist.

4. Bügeltisch nach Anspruch 3, **dadurch gekennzeichnet, dass** die bewegliche Platte (2, 12, 22, 32) frei drehbeweglich um die Mittelachse des festen Untersatzes (4) angebracht ist, wobei der Drehantrieb der beweglichen Platte (2, 12, 22, 32) durch den Bediener von Hand erfolgt.

5. Bügeltisch nach einem der Ansprüche 2 und 3, **dadurch gekennzeichnet, dass** die bewegliche Platte (2, 12, 22, 32) und/oder der feste Untersatz (4) Mittel umfasst, die den Drehantrieb der beweglichen Platte (2) gegenüber dem festen Untersatz (4) begünstigen, beispielsweise Rollen, Gleitbänder und dergleichen.

6. Bügeltisch nach Anspruch 3, **dadurch gekennzeichnet, dass** der Drehantrieb der beweglichen Platte (2, 12, 22, 32) von mechanischen Antriebsmitteln, beispielsweise Ritzeln und Zahnstange, Riemen und Zahnrad, ausführbar ist, die von elektrischen, pneumatischen oder anderen geeigneten Mitteln gesteuert werden.

7. Bügeltisch nach einem der Ansprüche 3 bis 6, **dadurch gekennzeichnet, dass** dieser Feststellmittel umfasst, die beim Bügeln ein Feststellen der beweglichen Platte (2, 12, 22, 32) gegenüber dem festen Untersatz (4) ermöglichen.

8. Bügeltisch nach einem der Ansprüche 1 bis 7, **dadurch gekennzeichnet, dass** die Platte (2) kreisrund ist, wobei die Platte zusätzlich einen im Wesentlichen winkligen Abschnitt (3, 3') umfasst, der aus der kreisrunden Platte (2) herausragend angeordnet ist und dem spitz zulaufenden Abschnitt eines herkömmlichen Bügeltisches entspricht.

9. Bügeltisch nach Anspruch 8, **dadurch gekennzeichnet, dass** der spitz zulaufende Abschnitt (3, 3') unter die Platte (2) einziehbar, beispielsweise auf Schienen (6) gleitend, angebracht ist.

10. Bügeltisch nach einem der Ansprüche 1 à 7, **dadurch gekennzeichnet, dass** die Platte im Wesentlichen kreisrund ausgebildet ist, zusätzlich aber mindestens einen Winkel von 90 ° oder darüber umfasst.

11. Bügeltisch nach Anspruch 10, **dadurch gekennzeichnet, dass** die im Wesentlichen kreisrunde Platte (12) einen rechten Winkel (11) aufweist.

12. Bügeltisch nach Anspruch 11, **dadurch gekennzeichnet, dass** der Winkel (11) der Platte (12) einteilig mit der beweglichen Platte (12) des Bügeltisches ausgeführt ist.

13. Bügeltisch nach Anspruch 11, **dadurch gekennzeichnet, dass** der Winkel (11) der Platte (12) ein unabhängiges Teil ist und an die bewegliche Platte (12) des Bügeltisches angesetzt ist.

14. Bügeltisch nach Anspruch 10, **dadurch gekennzeichnet, dass** die Platte (22) stumpf-ellipsoid ausgebildet ist.

15. Bügeltisch nach einem der Ansprüche 1 bis 7, **dadurch gekennzeichnet, dass** die Platte (32) im Wesentlichen zwei Abschnitte aufweist, von denen der eine einem Halbkreis (32a) entspricht und der andere (32b) U-förmig mit abgerundeter Basis ausgebildet ist.

16. Bügeltisch nach einem der Ansprüche 1 bis 15, **dadurch gekennzeichnet, dass** unter der Platte (2, 12, 22, 32) des Bügeltisches, vorzugsweise zwischen dem festen Untersatz und der Platte (2, 12, 22, 32), eine Dampf- oder Absaugvorrichtung eingebaut ist.
